# EUROPÄISCHE PATENTSCHRIFT

(11) **EP 0 163 197 B1**
(45) Veröffentlichungstag und Bekanntmachung des Hinweises auf die Patenterteilung: **09.11.1988**
(21) Anmeldenummer: 85105930.3
(22) Anmeldetag: 14.05.1985
(51) Int. Cl.: G07B 13/02

(54) **Taxameter**
Taximeter
Taximètre

(30) Priorität: 26.05.1984 DE 3419773
(43) Veröffentlichungstag der Anmeldung: 04.12.1985
(73) Patentinhaber: Mannesmann Kienzle GmbH, 78052 Villingen-Schwenningen (DE)
(72) Erfinder: Adams, Jürgen, D-7730 Villingen-Schwenningen (DE); Scholl, Hans-Peter, D-7730 Villingen-Schwenningen (DE)

(56) Entgegenhaltungen:
- EP-A- 0 084 575
- DE-A- 2 428 075
- DE-A- 2 428 887
- DE-A- 2 530 390
- DE-A- 2 719 389
- DE-A- 2 739 783
- DE-A- 2 940 515
- DE-A- 2 952 370
- DE-A- 3 139 203
- DE-A- 3 313 364
- US-A- 4 357 061

## Beschreibung

Die Erfindung bezieht sich auf einen Taxameter mit einem elektronischen Rechenteil mit Datenspeichern, einer Bedientastatur sowie einer Datenanzeigeeinrichtung für die Darstellung der aktuellen Betriebsdaten und der gespeicherten Daten auf Abruf, bestehend aus zwei mittels plombierbarer Schrauben gesicherten Gehäuseteilen, in welchen eine auf Leiterplatten angeordnete Taxameterschaltung eingebaut ist, wobei das vordere, der Bedienerseite zugewandte Gehäuseteil Betätigungselemente und ein austauschbares Schriftblatt enthält, der hintere Gehäuseteil als Trägerelement für die Aufnahme der elektronischen Schaltungen dient und mit Mitteln für die Befestigung des Taxameters im Fahrzeug sowie für die Zuführung der Kabelanschlüsse ausgebildet ist.

Ein derartiger Taxameter ist bekannt aus der DE-A-2 428 075 und der DE-A-3 139 203.

Ein Taxameter dient bekanntlich einer Fahrpreisberechnung und ist in dieser Eigenschaft stets in einem Mietfahrzeug eingebaut. Die Fahrpreiserrechnung erfolgt aufgrund einer Auswertung zweier Parameter, bestehend aus Wegstreckenanteilen und Zeit, aus welchen nach einer vorgegebenen Gesetzmäßigkeit durch Multiplikation mit ebenfalls vorgegebenen Faktoren Fahrpreisanteile errechnet und in einer Anzeigeeinrichtung angezeigt werden. Als Gerät für eine Preisberechnung in einem auf Mietbasis beanspruchten Fahrzeug bedarf es einer eichamtlichen Prüfung und Zulassung, nach der das Gerät in der Einbaulage plombiert wird, damit der Fahrzeughalter die Arbeitsweise des Gerätes nicht durch einen unerlaubten Eingriff beeinflussen kann. So war es erforderlich, bei bisher bekannten Geräten komplizierte Gehäuseaufbauten vorzusehen, die auf fest in dem Fahrzeug installierten Grundplatten montiert sind und zum Schutz aller Zuleitungen, wie Leitungen für Wegdrehzahlgeber, Stromversorgung, Dachzeichensteuerung usw. durch Anbringung mehrerer Plomben alle Gehäuseteile gesichert sind. Außerdem werden an den Einbau eines Taxameters Forderungen gestellt, nach welchen die Anzeigedaten vom Fahrer und Fahrgast möglichst problemlos eingesehen werden können, auch soll eine Unterbringung des Taxameters auf das Raumangebot des Fahrgastes und des Fahrers sich nicht nachteilig auswirken. Um diesen Anforderungen einigermaßen gerecht zu werden, hat man den Taxameter bei den gängigen bekannten Einbaufällen zwischen Fahrer und Beifahrer unter dem Armaturenbrett angeordnet. Hierzu waren in der Regel besondere Halteplatten erforderlich, das Anzeigefeld war von einem Fahrgast im Fond des Wagens nicht einzusehen. Schließlich war diese Anordnung für Service-Leistungen hinderlich, so daß in den meisten Fällen das Gerät vollständig ausgebaut werden mußte und nach dem Wiedereinbau eine volle eichamtliche Sicherung erforderlich machte. Dieser Aufwand war beispielsweise auch schon notwendig, wenn eine einfache Tarifänderung im Taxametergerät durchzuführen war.

Schließlich ergibt sich noch der Umstand bei allen Fahrzeugtypen, daß es wegen der verhältnismäßig geringen Anzahl von Fahrzeugen, die für den Taxibetrieb bestimmt sind, keine Sondervorkehrungen im Bereich der Armaturen gibt, die einen optimalen Einbau eines Taxametergerätes erlauben.

Der aus der DE-A-2 428 075 bekannte Taxameter besteht aus einem zweiteiligen Gehäuse aus Spritzguß, wovon der eine Gehäuseteil fest mit dem Fahrzeug verbunden ist und die Grundplatte und Rückseite umfasst, wobei auf der Grundplatte das Taxameterwerk aus mehreren Leiterplatten fest montiert ist und in der Wand der Rückseite eingeformt Steckeinheiten installiert sind für die Verbindung mit den Zu- und Ableitungen des Taxameterwerks. Der andere Gehäuseteil besteht aus einer Frontplatte, den beiden Seitenwänden und der Deckplatte und ist von der Frontseite her über das ortsfest im Fahrzeug montierte Gehäuseteil aufschiebbar und mit Schrauben gesichert. Es läßt sich zwar aufgrund des nach vorne abziehbaren Gehäuseteiles ein Tarifwechsel durch Austausch des an der Frontseite angeordneten Tarif-PROM ausführen, bei jeder Art des Service jedoch muß das gesamte Taxameterwerk einschließlich des Gehäuseteiles mit der Grundplatte demontiert und die Anschlüsse gelöst werden. Für einen versenkten Einbau in die Fahrzeugarmatur oder eine variabel gestaltbare Anordnung irgendwo auf der Oberfläche der Fahrzeugarmatur ist diese Ausführungsform aufgrund der Größe des Gerätes und der fest vorgegebenen Befestigungs- und Anschlußmittel nicht geeignet.

Bei dem aus der DE-A-3 139 203 bekannten Gehäuse für einen elektronischen Taxameter handelt es sich um ein fünfwandig quaderförmig ausgebildetes Kunststoffgehäuse, das nach Einschub der in einem Einschubblechrahmengestell komplett zusammengefaßten Baugruppen des Taxameters durch einen Frontrahmen mit eingelegter Frontscheibe verschließbar ist. Auch bei dieser Lösung ist das Kunststoffgehäuse über eine besonders ausgebildete Halteplatte mit einer Konsole, die Teil des Kraftfahrzeuges ist, fest verbunden und in dieser Lage mit einer plombierbaren Schraube gesichert. Gleichzeitig sind damit auch die im Bereich der Rückwand angeordneten Anschlußleitungen abgesichert. Auch bei diesem Taxameter sind die Einbaumöglichkeiten beschränkt auf eine einzige, durch die Konsole im Fahrzeug vorgegebene Einbaulage.

Um wenigstens bei Umstellungen des Tarifes nicht die ganze Prozedur des Ein- und Ausbauens, der Entfernung der Anschlüsse sowie nach dem Einbau der Erneuerung sämtlicher Plombierungen durch einen Prüfer des Eichamtes mit dem damit verbundenen Zeitaufwand über sich ergehen lassen zu müssen, ist gemäß der DE-A-2 530 390 eine Haltevorrichtung zur vereinfachten. plombierbaren Befestigung eines Taxameters im Fahrzeug bekannt geworden. Diese Vorrichtung benötigt zunächst eine in das Fahrzeug montierte Halteplatte. Auf diese Halteplatte aufschiebbar ist als Teil des Taxametergehäuses eine Grundplatte mit einer Rückwand vorgesehen, die als Rahmen ausgebildet ist und nach der Plombierung derselben die Einbaulage sichert. Zur Unterbringung der Zuleitungen und Absicherung derselben ist eine besondere Deckplatte erforderlich, die über Steckverbindungen mit der Rückwand verbunden ist und durch im wesentlichen rechtwinklige, nach oben gebogene Vorsprünge an der Halteplatte in der Einbaulage gesichert ist. Schließlich ist zur Abdeckung von mehreren auf der Grundplatte montierten Leiterplatten ein aufwendiges Gehäuseoberteil erforderlich, das aus der Deckwand, zwei Seitenwänden und der Frontseite zur Aufnahme der Frontsichtscheibe besteht. Schon allein die große Anzahl an konstruktiv und kostenmäßig sehr aufwendigen Gehäuseteilen einschl. der Befestigungsmittel stellt sich als erheblicher Nachteil dar und verursacht auch in bezug auf Montage und bei Serviceleistungen beträchtliche Schwierigkeiten. Aufgrund der durch die Gestaltung der Halteplatte und der Grundplatte sich zwangsläufig ergebenden einzigen Einbauanordnung des Taxametergerätes auf der horizontal im Fahrzeug befestigten Halteplatte, was nur im Bereich einer Mittelkonsole durchführbar ist, mußten Einschränkungen im Raumangebot und Behinderungen für Betätigung des Gerätes und Ablesung der Daten in Kauf genommen werden.

Aufgabe der Erfindung ist es, einen elektronischen Taxameter der in der Beschreibungseinleitung dargestellten Art abzuwandeln und hierfür ein flaches Taxametergehäuse zu schaffen, welches unter Wahrung der notwendigen eichamtlichen Sicherung einen einfachen und bezüglich der Kabelführung variablen konstruktiven Aufbau aufweist und von der Fahrzeugarmatur weitgehend unabhängig in jeder, für eine optimale Handhabung gewünschten Einbaulage unterbringbar ist.

Diese Aufgabe der Erfindung wird dadurch gelöst, daß die Gehäuseteile über Rastmittel zusammensteckbare, flache Gehäuseschalen sind,
daß die elektronische Taxameterschaltung auf einer einzigen Leiterplatte zusammengefaßt ist,
daß die Rückwand der hinteren Gehäuseschale das Montageelement für die Befestigung des Taxameters verkörpert,
daß die Mittel für die Zuführung der Kabelanschlüsse eine wahlweise Zuführung von hinten oder von unten ermöglichen,
daß hierzu in der Gehäusewand der hinteren Gehäuseschale nach hinten und nach unten Sollausbruchzonen vorgesehen sind, die bedarfsweise ausbrechbar sind und eine Kabelführung von Geber- und Versorgungsleitungen nach hinten oder nach unten zulassen.

Mit der gemäß den angegebenen Merkmalen dargelegten Lösung ist es gelungen, einen elektronischen Taxameter in extrem flacher Bauweise zu gestalten, der sich insbesondere für eine Anbringung des Gerätes im Fahrzeug vor oder auf dem Armaturenbrett oder der Mittelkonsole eignet. Um dies zu erreichen, ist das Gehäuse aus zwei flachen Gehauseschalen ausgebildet, die ohne zusätzliche Mittel zusammensteckbar sind. Die hintere Gehäuseschale dient dabei der Aufnahmebefestigung der gesamten, auf einer einzigen Leiterplatte angeordneten elektronischen Schaltung, und es sind einfachste Maßnahmen vorgesehen, die es gestatten, die gesamten Kabelanschlüsse wahlweise von hinten oder von unten in das Taxametergerät zu führen. Das bedeutet eine Optimierung der Voraussetzung für einen Einbau des Taxameters in jeder für Fahrer und Fahrgast bevorzugten Lage. Da die Rückwand der hinteren Gehäuseschale neben den Mitteln zur Aufnahme und Befestigung der einzigen Leiterplatte gleichzeitig auch mit den Maßnahmen zur Montage des Gerätes in das Fahrzeug versehen ist, läßt sich der Taxameter als Einbaugerät in ganz neuer Art und Weise auch als Vorbaugerät beispielsweise auf jede freie Fläche des Armaturenkörpers aufschrauben, ohne dabei die Sicherheitsmaßnahmen zum Schutz gegen Manipulationen von außen zu vernachlässigen. In der Rückwand sind Noppen mit ausgeformten Sacklochbohrungen vorgesehen, durch die das Gerät beispielsweise von innen auf eine geeignete Fläche an der Armatur aufschraubbar ist. Bei verschlossenem und plombiertem Gerät ist damit die Einbauverbindung mit dem Fahrzeug, die Anschlüsse von außen an die Schaltung und nicht zuletzt die Schaltung selbst gegen jeden Versuch des Eingriffs von außen gesichert. Diese Sicherheit ist auch dadurch gewährleistet, daß die stirnseitig aufeinandertreffenden Seitenwände der beiden Gehäuseschalen abwechselnd nach außen und nach innen angephast sind, so daß sich bei zusammengefügten Gehäuseschalen eine fugenüberdeckende Gehäuseverbindung ergibt. Ein Eindringen in das Gehäuseinnere und eine Manipulation an der Schaltung und deren Anschlüsse bleibt damit absolut verhindert oder ist nur über deutlich erkennbare Zerstörung von Gehäuseteilen durchführbar. Die kompakte Bauweise mit dem Ziel einer unabhängigen Einbauoptimierung schließlich wurde dadurch erreicht, daß der gesamte elektronische Schaltungsmittelaufwand auf einer einzigen Leiterplatte aufgebracht ist, die beidseitig bestückt und gleichzeitig als Trägerplatte für die Datenanzeigevorrichtung ausgebildet ist. Darüber hinaus sind sämtliche Anschlüsse für die Geber- und Versorgungsleitungen direkt mit Steckverbinder auf der Leiterplatte verbindbar. so daß hier neben einer kostengünstigen Lösung mit der Entwicklung eines Single-Board-Systems eine erhebliche Reduzierung von Fehlerquellen und Prüfmittelaufwand erzielt werden konnte. Schließlich ist auf der einzigen Leiterplatte eine mehrpolige Diodenbuchse vorgesehen. die von außen durch die vordere Gehäuseschale hindurch zugänglich ist und in der Funktion dem Anschluß eines Programmier- und Diagnosesteckers dient. Da eine Tarifprogrammierung des Taxameters nur autorisierten Stellen vorbehalten bleibt, ist auch diese Funktion unter Plombenschutz zu stellen. Hierzu ist im Bereich der plombierbaren Schraube in der frontseitigen Gehäuseschale eine mittels einer Abdeckplatte gesicherte Öffnung vorgesehen, durch welche nach Entfernung der Plombe und der Schraube ein Zugang zur Betätigung eines Programmierfreigabe- und Testschalters auf der Leiterplatte herstellbar ist. Somit sind mit einer einzigen Sicherungsplombe der Testschalter, das zweiteilige Gehäuse, die Anschlüsse der Leitungen im Gerät und der Geräteeinbau in das Fahrzeug gleichzeitig abgesichert.

Ein Ausführungsbeispiel der Erfindung ist nachstehend anhand der Zeichnungen beschrieben. Es zeigt
Fig. 1 eine Explosionsdarstellung des Taxameters bestehend aus frontseitiger Gehäuseschale, Leiterplatte und hintere Gehäuseschale in der Vorderansicht,
Fig. 2 eine Seitenansicht der Teile gemäß Fig. 1, teilweise im Schnitt.

An einem Ausführungsbeispiel der Erfindung gemäß den Fig. 1 und 2 ist erkennbar, daß der Taxameter im wesentlichen aus nur zwei flachen Gehäuseschalen 1 und 2 besteht, in welche eine auf einer einzigen Leiterplatte 3 zusammengefaßte elektronische Taxameterschaltung 4 und 5 in einem in Fachkreisen so bezeichneten Single-Board-System eingebaut ist. Die Gehäuseschale 1 ist das der Bedienerseite zugewandte Gehäuseteil und enthält somit die Betätigungselemente 6, 7, 8. 9, die als Drucktasten ausgebildet sind. Die Betätigungselemente 6, 7, 8, 9 sind in die frontseitige Gehäuseschale 1 eingelegt und wirken bei verschlossenem Gehäuse auf in entsprechender Lage auf der eingelegten Leiterplatte 3 fest angeordnete Druckschalter 10, 11. 12, 13. Funktionell ist jedem einzelnen Druckschalter 10 bis 13 eine Mehrfachnutzung zuordenbar, die aufgrund einer programmierbaren Funktionszuordnung in einem Speicher hinterlegt ist. Im wesentlichen ist mit der Betätigung des Druckschalters 10 die Einschaltung und bei einer wiederholten Betätigung die Tarifwahl in der Sequenz Taxstufe bis Taxstufe IV und danach weiter in die Zustände « Kasse und Frei » schaltbar. Daneben sind auch mehrere im Programmspeicher hinterlegte Sonderfunktionen möglich. Die Betätigung des Druckschalters 11 dient gemäß dem Standardprogramm einer Rückwärtsschaltung innerhalb der angewählten Taxstufen, beispielsweise von Taxstufe IV nach wahlweise Taxstufe 111 bis I.

Darüber hinaus sind einer Betätigung des Schalters 11 Sonderfunktionen, wie beispielsweise Aufruf der in den elektronischen Speichern hinterlegten Kontrollzählerstände und Anzeige derselben der Reihe nach in einer Datenanzeigeeinrichtung 14, zugeordnet, die gleichzeitig als Fahrpreisanzeigeeinrichtung gilt. Über die Betätigung des Druckschalters 12 ist eine Summenbildung von Fahrpreisbeträgen und Zuschlagsbeträgen und als Sonderfunktion beispielsweise eine manuell initiierbare Anzeigekontrolle auslösbar.

Schließlich ist bei einer Betätigung des Druckschalters 13 eine Auftastung eines Zuschlagbetrages und bei wiederholtem Vorgang eine Aufsummierung desselben und Anzeige des gesamten Zuschlagbetrages durchführbar.

Zur Kennzeichnung der in der Datenanzeigeeinrichtung 14 erscheinenden Daten ist ein in die frontseitige Gehäuseschale 1 einlegbares, austauschbares Schriftblatt 15 vorgesehen, das zusammen mit einer Frontscheibe 16 von hinten in die Gehäuseschale 1 eingelegt wird und durch angeformte, vorspringende Leisten 17 gehalten wird.

Die beiden Gehäuseschalen 1 und 2 sind über Rastmittel 18, 19, 20 zusammensteckbar und mittels plombierbarer Schraubverbindung 23 gesichert. Dabei bestehen die Rastmittel 18, 19, 20 aus einstückig an der vorderen, aus elastomerem Kunststoffmaterial gefertigten Gehäuseschale 1 angeformten, federnden Rastarmen 18 mit Rastnasen 19, die in der zusammengesteckten Lage der beiden Gehäuseschalen 1, 2 in an der hinteren Gehäuseschale 2 vorgesehenen Ausschnitte 20 einrasten. Die plombierbare Schraubverbindung besteht lediglich aus einer Plombenschale 21, die in einen Ausschnitt 22 an der Frontseite der Gehäuseschale 1 eingelegt wird, und aus einer Befestigungsschraube 23, welche durch die Plombenschale 21, eine Durchgangsbohrung 24 in einem Stützpfeiler 25 an der Gehäuseschale 1, durch eine Lagerbohrung 26 in der Leiterplatte 3 schließlich in eine Gewindebohrung 27 in einem Stützpfeiler 28 auf einer Rückwand 29 der Gehäuseschale 2 eindrehbar ist. Eine gleichartige Verschraubung ist auf der linken Seite gemäß Fig. 1 vorgesehen, die aufgrund einer gleichartigen Anordnung und Ausbildung eines Ausschnittes 30 in der Gehäuseschale 1 für die Aufnahme einer weiteren Plombenschale 21 ausgebildet ist. Eine zweite Plombierung ist für den Fall von Nutzen, bei dem durch Bruch der ersten Plombierung zwar ein Zugang zu einem Programmierfreigabe-und Testschalter 31 auf der Leiterplatte 3 eröffnet werden soll, alle übrigen Sicherungsmaßnahmen, wie Verschluß des Gehäuses, Sicherung der internen Leitungsanschlüsse sowie der Anbaumaßnahmen des Taxameters im Fahrzeug erhalten bleiben müssen. Der Ausschnitt 22 in der Gehäusewandung ist in der oberen Hälfte über eine Öffnung 32 durchbrochen, wobei letztere (32) durch eine Abdeckplatte 33 mittels der plombierbaren Befestigungsschraube 23 gesichert ist. Über die Öffnung 32 ist, wie schon erläutert, nach Bruch der Plombierung ein Zugang zur Betätigung des Programmierfreigabe- und Testschalters 31 herstellbar.

Zur Sicherung der auf der Leiterplatte 3 nach dem Single-Board-System konzipierten elektronischen Schaltung, wobei alle Elektronik-Komponenten auf einer Leiterplatte 3 plaziert sind, sind die Gehauseschalen 1 und 2 im Bereich der stirnseitig aufeinander treffenden Seitenwände 34, 35 36, 37 der Gehäuseschale 1 nach außen, die Seitenwände 38, 39. 40. 41 der Gehäuseschale 2 nach innen angephast, dergestalt daß sich bei zusammengefügten Gehäuseschalen 1 und 2 eine fugenüberdeckende Gehäuseverbindung ergibt.

Zur Erfüllung einer Forderung der Aufnahme aller Elektronik-Komponenten auf einer einzigen Leiterplatte 3 ist letztere gleichzeitig als Trägerplatte für eine kompakte Datenanzeigevorrichtung 14 ausgebildet. Alle Geberleitungen 43 und alle Versorgungsleitungen 42 sind geräteintern direkt an fest auf der Leiterplatte 3 angeordnete Steckverbinder 44 geführt, wodurch Anschlußfehler weitgehend reduziert sind. Hierzu sind in der Rückwand 29 und der Gehäusewand 39 der Gehäuseschale 2 nach hinten und nach unten gerichtete Sollausbruchzonen 45, 46 vorgesehen, die in Abhängigkeit von der gewählten Einbaulage und entsprechend den Erfordernissen der Kabelzuführung wahlweise ausbrechbar sind und somit eine Führung der Geber- 43 und Versorgungsleitungen 42 nach hinten oder nach unten ermöglichen. Durch die Führung der abgeschirmten Geber- 43 und Versorgungsleitungen 42 in das Innere des Taxametergerätes direkt bis an die Anschlußstellen auf der Leiterplatte 3 werden einmal sämtliche Fehlerquellen über mehrfache Anschlußbrücken verhindert, zum anderen ist durch die beim Gehäuseverschluß mittels der plombierbaren Befestigungsschraube 23 auch die Absicherung der gesamten Anschlüsse der Zuleitungen gewährleistet.

Die Montage des Gerätes in das Fahrzeug erfordert praktisch keinen Mehraufwand, indem die Rückwand 29 der Gehäuseschale 2 gleichzeitig als Montageplatte für die Befestigung des Taxameters ausgebildet ist. Hierzu sind mehrere, die Rückwand 29 verstärkende Noppen 47 mit ausgeformten Sacklochbohrungen 48 vorgesehen, durch welche mittels gewindefurchenden Schrauben 49 das Gerät von innen oder von außen auf einer Einbaufläche 50 befestigbar ist. Hierbei bietet eine Verschraubung der Gehäuseschale 2 mit der Einbaufläche 50, bei welcher die Schrauben 49 von der Gehäuseinnenseite durch die Sacklochbohrungen 48 hindurch in die Einbaufläche gedreht werden, wiederum den Vorteil, daß die Einbaulage des Taxameters nach Verschluß des Gerätes mittels der plombierbaren Befestigungsschraube 23 absolut abgesichert ist. Aber auch bei einer Befestigung von außen mit den selbstfurchenden Schrauben 49 ist das plombierte Taxametergerät nicht ausbaufähig, da hierzu eine Durchtrennung aller Geber- 43 und Versorgungsleitungen 42, die mit der Leiterplatte fest verbunden sind, außerhalb des Gerätes nicht zu umgehen ist. Auch kann bei nicht gegebener Einbaufläche für eine Direktmontage des Taxameters eine Befestigung des Taxametergerätes mittels einfachstem Einbauhalter schon in der Form eines Winkelbleches Verwendung finden, da die als Montageplatte ausgebildete Rückwand 29 auch alle Voraussetzungen für eine variable Unterbringung durch unterschiedliche Befestigungsmittel bietet.

## Patentansprüche

1. Taxameter mit einem elektronischen Rechenteil (3-5) mit Datenspeichern, einer Bedientastatur (6-9) sowie einer Datenanzeigeeinrichtung (14) für die Darstellung der aktuellen Betriebsdaten und der gespeicherten Daten auf Abruf, bestehend aus zwei mittels plombierbarer Schrauben (23) gesicherten Gehäuseteilen (1, 2), in welchen eine auf Leiterplatten (3) angeordnete Taxameterschaltung (4, 5) eingebaut ist, wobei das vordere, der Bedienerseite zugewandte Gehäuseteil (1) Betätigungselemente (6-9) und ein austauschbares Schriftblatt (15) enthält, der hintere Gehäuseteil (2) als Trägerelement für die Aufnahme der elektronischen Schaltungen (3-5) dient und mit Mitteln (29, 47-49 ; 45, 46) für die Befestigung des Taxameters im Fahrzeug (50) sowie für die Zuführung der Kabelanschlüsse (42. 43) ausgebildet ist, dadurch gekennzeichnet,
daß die Gehäuseteile über Rastmittel (18, 19, 20) zusammensteckbare, flache Gehäuseschalen (1, 2) sind,
daß die elektronische Taxameterschaltung (4, 5) auf einer einzigen Leiterplatte (3) zusammengefaßt ist,
daß die Rückwand (29) der hinteren Gehäuseschale (2) das Montageelement für die Befestigung des Taxameters verkörpert,
daß die Mittel (45, 46) für die Zuführung der Kabelanschlüsse (42, 43) eine wahlweise Zuführung von hinten oder von unten ermöglichen,
daß hierzu in der Gehäusewand (29 und 39) der hinteren Gehäuseschale (2) nach hinten und nach unten Sollausbruchzonen (45, 46) vorgesehen sind, die bedarfsweise ausbrechbar sind und eine Kabelführung von Geber- (43) und Versorgungsleitungen (42) nach hinten oder nach unten zulassen.

2. Taxameter nach Anspruch 1, dadurch gekennzeichnet, daß die Rastmittel (18, 19, 20) aus einstückig an der vorderen, aus elastomerem Kunststoffmaterial gefertigen Gehäuseschale (1) angeformten, federnden Rastarmen (18) mit Rastnasen (19) besteht, die in der zusammengesteckten Lage der beiden Gehäuseschalen (1 und 2) in an der hinteren Gehäuseschale (2) vorgesehenen Ausschnitten (20) einrasten.

3. Taxameter nach den Ansprüchen 1 und 2, dadurch gekennzeichnet, daß die mittels der Rastmittel (18, 19, 20) verbindbaren Gehäuseschalen (1 und 2) durch wenigstens eine von der Frontseite einführbare, das vordere Gehäuseteil (1) mit dem hinteren Gehäuseteil (2) verbindende, plombierbare Befestigungsschraube (23) gesichert sind.

4. Taxameter nach den Ansprüchen 1 bis 3, dadurch gekennzeichnet, daß die Gehäuseschalen (1 und 2) im Bereich der stirnseitig aufeinandertreffenden Seitenwände (34 bis 41) wechselnd nach außen und nach innen angephast sind, dergestalt daß sich bei zusammengefügten Gehäuseschalen (1 und 2) eine fugenüberdeckende Gehäuseverbindung ergibt.

5. Taxameter nach Anspruch 1, dadurch gekennzeichnet, daß die Leiterplatte (3) für die Taxameterschaltung (3 und 4) gleichzeitig als Trägerplatte für die Datenanzeigevorrichtung (14) ausgebildet ist.

6. Taxameter nach Anspruch 1, dadurch gekennzeichnet, daß sowohl Geberleitungen (43) als auch alle Versorgungsleitungen (42) geräteintern direkt an Steckverbinder (44) auf der Leiterplatte (3) geführt sind.

7. Taxameter nach Anspruch 1, dadurch gekennzeichnet, daß die Rückwand (29) der Gehäuseschale (2) als Montageplatte für die Befestigung des Taxametergerätes im Fahrzeug ausgebildet ist, indem die Rückwand (29) verstärkende Noppen (47) mit ausgeformten Sacklochbohrungen (48) vorgesehen sind, durch welche mittels gewindefurchender Schrauben (49) das Gerät von innen oder außen auf der Einbaufläche (50) befestigbar ist.

8. Taxameter nach Anspruch 1, dadurch gekennzeichnet, daß in der frontseitigen Gehäuseschale (1) eine mittels einer plombierbaren Befestigungsschraube (23) und einer Abdeckplatte (33) gesicherte Öffnung (32) vorgesehen ist, durch welche ein Zugang zur Betätigung eines Programmierfreigabe- und Testschalters (31) auf der Leiterplatte (3) herstellbar ist und daß mittels derselben plombierbaren Befestigungsschraube (23) gleichzeitig eine Sicherstellung der Verbindung der Gehäuseschalen (1 und 2) einschl. der Anschlüsse aller internen Versorgungs- (42) und Geberleitungen (43) sowie der Befestigungsmittel (49) des Taxameters an das Fahrzeug gegen äußere Eingriffe herstellbar ist.

## Claims

1. Taximeter with an electronic computer part (3-5) with data storage units, an operating keyboard (6-9) and a data display device (14) for representing the actual operating data and the stored data on call, consisting of two housing parts (1, 2) secured by means of screws (23) which can be sealed, in which housing parts a taximeter circuit (4, 5) located on printed circuit boards (3) is installed, the front housing part (1) facing the operator side containing actuating members (6-9) and an exchangeable inscription sheet (15), the rear housing part (2) serves as a support member for receiving the electronic circuits (3-5) and is constructed with means (29, 47-49. 45, 46) for fixing the taximeter in the vehicle (50) and for the supply of the cable connections (42, 43), characterised in that the housing parts are flat housing shells (1, 2) able to be fitted together by way of locking means (18, 19, 20), that the electronic taximeter circuit (4, 5) is combined on a single printed circuit board (3), that the rear wall (29) of the rear housing shell (2) represents the mounting member for the attachment of the taximeter, that the means (45, 46) for supplying the cable connections (42. 43) facilitate an optional supply from the rear or from below, that provided for this purpose in the housing wall (29 and 39) of the rear housing shell (2) at the rear and on the under side are pre-determined breaking-open areas (45, 46), which if necessary can be broken open and allow the running of transmitting leads (43) and supply leads (42) towards the rear or in a downwards direction.

2. Taximeter according to Claim 1, characterised in that the locking means (18, 19, 20) consist of resilient locking arms (18) with locking lugs (19), formed in one piece on the front housing shell (1) produced from elastomeric synthetic material, which locking lugs, in the assembled position of the two housing shells (1 and 2) engage in recesses (20) provided on the rear housing shell (2).

3. Taximeter according to Claims 1 and 2, characterised in that the housing shells (1 and 2) connectable by the locking means (18, 19, 20) are secured by at least one sealable fastening screw (23) able to be introduced from the front side, connecting the front housing part (1) to the rear housing part (2).

4. Taximeter according to Claims 1 to 3, characterised in that in the region of the side walls (34 to 41) meeting on the end faces, the housing shells (1 and 2) have recesses alternately outwards and inwards so that when the housing shells (1 and 2) are joined together, a joint-overlapping housing connection is produced.

5. Taximeter according to Claim 1, characterised in that the printed circuit board (3) for the taximeter circuit (3 and 4) is at the same time constructed as a carrier board for the data display device (14).

6. Taximeter according to Claim 1, characterised in that transmitting leads (43) as well as all supply leads (42) are guided inside the appliance directly to plug connections (44) on the printed circuit board (3).

7. Taximeter according to Claim 1, characterised in that the rear wall (29) of the housing shell (2) is constructed as a mounting plate for the attachment of the taximeter appliance in the vehicle, in that projections (47) strengthening the rear wall (29) with fabricated blind hole bores (48) are provided, through which the appliance can be attached from inside or outside to the installation surface (50) by means of self-tapping screws (49).

8. Taximeter according to Claim 1, characterised in that provided in the housing shell (1) on the front side is an opening (32) secured by means of a sealable fastening screw (23) and a cover plate (33), through with access can be gained for actuating a programming release and test switch (31) on the printed circuit board (3) and that by means of the same sealable fastening screw (23), at the same time it is possible to ensure the connection of the housing shells (1 and 2) including the connections of all internal supply leads (42) and transmitting leads (43) as well as of the means (49) for fastening the taximeter to the vehicle, in a manner preventing external intervention.

## Revendications

1. Taximètre avec un système de calcul (3-5) contenant des mémoires de données, un clavier de commande (6-9) ainsi qu'un dispositif d'affichage des données (14) pour la visualisation, sur appel, des paramètres de fonctionnement actuels et des données mémorisées comprenant deux éléments de boîtier (1, 2) protégés au moyen de vis plombables (23), dans lesquels est incorporé un circuit de taximètre (4, 5) disposé sur des platines à circuits imprimés (3), l'élément de boîtier antérieur (1). dirigé vers l'opérateur, contenant des éléments d'actionnement (6-9) et une face (15) interchangeable, l'élément de boîtier postérieur (2) servant d'élément support pour recevoir les circuits électroniques (3-5) et étant doté de moyens (29, 47-49 ; 45, 46) pour la fixation du taximètre dans le véhicule (50) ainsi que d'une configuration appropriée pour l'amenée des câbles de connexion (42, 43). caractérisé par le fait
que les éléments de boîtier sont des coques de boîtier (1, 2) plates embrochables par l'intermédiaire de moyens d'arrêt (18, 19, 20),
que le circuit de taximètre électronique (4, 5) est regroupé sur une seule platine à circuits imprimés (3),
que le panneau arrière (29) de la coque de boîtier postérieure (2) représente l'élément de montage pour la fixation du taximètre,
que les moyens (45, 46) pour l'amenée des connexions de câble (42, 43) permettent, un acheminement facultatif par derrière ou par le bas,
que, à cette fin, dans le panneau de boîtier (29 et 39) de la coque de boîtier postérieure (2), des zones de rupture (45, 46) sont prévues, vers l'arrière et vers le bas qui peuvent être brisées, au besoin, et qui permettent un acheminement des câbles des capteurs (43) et de l'alimentation (42) vers l'arrière ou vers le bas.

2. Taximètre selon la revendication 1, caractérisé par le fait que les moyens d'arrêt (18, 19, 20) sont constitués de bras d'arrêt (18) élastiques, en une seule pièce, moulés sur la coque de boîtier antérieure (1) fabriquée en une matière plastique élastomère, avec des languettes d'arrêt (19) lesquelles, dans la position embrochée des deux coques de boîtier (1 et 2), encliquettent dans des évidements (20) prévus sur la coque de boîtier postérieure (2).

3. Taximètre selon l'une quelconque des revendications 1 et 2, caractérisé par le fait que les coques de boîtier (1 et 2) pouvant être assemblées à l'aide des moyens d'arrêt (18, 19. 20) sont immobilisées par au moins une vis de fixation plombable (23) pouvant être introduite par la face frontale et assemblant l'élément de boîtier antérieur (1) avec l'élément de boîtier postérieur (2).

4. Taximètre selon l'une quelconque des revendications 1 à 3, caractérisé par le fait que les coques de boîtier (1 et 2) sont, dans la région des parois latérales (34 à 41) se rejoignant frontale- ment, alternativement biseautées vers l'extérieur et vers l'intérieur, de telle sorte que, lorsque les coques de boîtier (1 et 2) sont assemblées, il en résulte un assemblage de boîtier avec recouvrement des joints.

5. Taximètre selon la revendication 1, caractérisé par le fait que la platine à circuits imprimés (3) pour le circuit de taximètre (3 et 4) est simultanément réalisée comme plaque support pour le dispositif d'affichage de données (14).

6. Taximètre selon la revendication 1, caractérisé par le fait que les lignes de capteur (43) aussi bien que toutes les lignes d'alimentation (42) sont amenées, à l'intérieur de l'appareil, directement à des connecteurs enfichables (44) disposés sur la platine à circuits imprimés (3).

7. Taximètre selon la revendication 1, caractérisé par le fait que le panneau arrière (29) de la coque de boîtier (2) est réalisé comme plaque de montage pour la fixation du taximètre dans le véhicule, étant donné que des saillies (47) renforçant ledit panneau arrière (29) sont prévues avec des trous borgnes (48) à travers lesquels l'appareil peut être fixé, au moyen de vis autotaraudantes, de l'intérieur ou de l'extérieur, sur la surface de montage (50).

8. Taximètre selon la revendication 1, caractérisé par le fait que, dans la coque de boîtier frontale (1), est prévue un orifice (32) protégé au moyen d'une vis de fixation plombable (23) et d'une plaque de recouvrement (33) à travers lequel il est possible d'établir un accès pour l'actionnement d'un commutateur de déblocage de programmation et de test (31) disposé sur la platine à circuits imprimés (3) et qu'il est possible, au moyen de la même vis de fixation plombable (23), de réaliser simultanément une protection de l'assemblage des coques de boîtier (1 et 2) y compris des connexions de toutes les lignes internes d'alimentation (42) et de capteur (43) ainsi que des moyens de fixation (49) du taximètre sur le véhicule contre des interventions extérieures.
